# FASCICULE DE BREVET EUROPEEN

(11) **EP 0 454 598 B1**
(45) Date de publication et mention de la délivrance du brevet: **05.02.1997**
(21) Numéro de dépôt: 91420134.8
(22) Date de dépôt: 23.04.1991
(51) Int. Cl.: F02P 13/00, H01F 30/00, H01T 13/44

(54) **Bobine intégrée d'allumage individuel d'une bougie de moteur thermique à combustion interne et à allumage commandé**
Integrierte Zündeinheit, die Kerze und Zündspule für gesteuerte einzelne Zündung in einer Brennkraftmaschine enthält.
Integrated unit comprising an ignition coil and a plug for the individual controlled ignition in an internal combustion engine

(30) Priorité: 23.04.1990 FR 9005353
(43) Date de publication de la demande: 30.10.1991
(73) Titulaire: Société à Responsabilité Limitée L'ELECTRICFIL INDUSTRIE, F-69452 Lyon Cedex 06 (FR)
(72) Inventeur: Biton, Philippe François Marie, F-69300 Caluire (FR)
(74) Mandataire: Ropital-Bonvarlet, Claude

(56) Documents cités:
- EP-A- 0 248 717
- EP-A- 0 304 038
- EP-A- 0 344 387
- WO-A-85/00930
- WO-A-86/04480
- WO-A-88/03320
- US-A- 2 180 358
- US-A- 4 706 639

## Description

La présente invention est relative au domaine technique des moteurs thermiques à combustion interne et, plus particulièrement, des moteurs à allumage commandé par l'intermédiaire de bougies.

L'invention vise, plus particulièrement, les systèmes d'allumage dans lesquels chaque bougie d'allumage est équipée d'une bobine de transformation d'énergie électrique à même de lui fournir, à partir d'une source d'énergie électrique basse tension, une énergie haute tension nécessaire pour la production d'une étincelle d'allumage à l'intérieur de la chambre de combustion qu'une telle bougie équipe.

Si initialement les systèmes d'allumage de tels moteurs comprenaient une seule bobine transformatrice dont le courant haute tension était ensuite distribué à chacune des bougies par l'intermédiaire d'un distributeur mécanique ou électronique, une évolution technique a fait apparaître, depuis quelques temps, une proposition selon laquelle chaque bougie est équipée d'une bobine intégrée d'allumage individuel. L'objectif visé dans un tel cas est de réduire la longueur des conducteurs ou câbles assurant la transmission de l'énergie haute tension, afin de tenter de supprimer les fuites électriques importantes préjudiciables au bon fonctionnement du moteur, mais aussi à l'environnement radio-électrique de tels moteurs.

Tel est le cas de la disposition constructive enseignée par la demande **EP 0 344 387** qui vise un corps unitaire de bobine intégré comportant un moyen de montage sur le fût d'une bougie avec des moyens de connexion électrique avec cette dernière, le moyen de montage comprenant une partie de solidarisation démontable apte à coopérer avec l'embase d'une bougie adaptée.

Parallèlement, on assiste également à une évolution structurelle des moteurs, en vue d'améliorer leurs performances, de réduire leur consommation et de diminuer la pollution dont ils sont la cause. A cette fin, les moteurs sont conçus pour travailler à des taux de compression plus élevés et sous des températures plus fortes. L'une des conséquences structurelles est la transformation de la culasse qui fait généralement intervenir des puits profonds au fcnd desquels sont implantées les bougies d'allumage.

Une telle structure pose des problèmes de liaison mécanique et électrique entre la bougie et la bobine, notamment lorsque cette dernière, réalisée sous la forme d'un bloc intégré individuel, doit être adaptée aussi sur la culasse.

Il doit être considéré en plus que l'existence de types variables de moteurs conduit à des formes et des profondeurs de culasse également variables, de sorte qu'il est nécessaire de réaliser les blocs de bobines intégrées d'allumage individuel sous des formes variées et nombreuses, complémentaires aux différentes structures susceptibles d'être rencontrées.

Une telle obligation ne permet pas de recourir à une fabrication en grande série permettant d'abaisser notablement le prix de revient.

Une telle obligation ne permet pas non plus de garantir qu'une liaison mécanique et électrique irréprochable interviendra dans tous les cas entre la bobine d'allumage intégrée et la bougie.

L'art antérieur connaît d'autres propositions parmi lesquelles il convient de citer la demande **EP 0 304 038** qui comprend un boîtier ou cuve, associé à une masse feuilletée et contenant une bobine qui est raccordée, d'une part, à un connecteur extérieur au boîtier et, d'autre part, à un moyen de connexion à un caisson de prolongement du boîtier et de connexion avec une bougie au moyen d'un conducteur déformable élastiquement.

L'objet de l'invention est de combler la lacune ci-dessus en proposant une nouvelle bobine intégrée d'allumage individuel particulièrement conçue pour pouvoir être produite en grande série, à un prix de revient intéressant, tout en offrant une possibilité d'adaptation aux différentes caractéristiques constructives des culasses de moteur, et notamment des profondeurs de puits pour garantir une bonne coopération et une bonne liaison mécanique électrique et diélectrique entre la borne de connexion d'une bougie et la bobine intégrée d'allumage individuel.

Pour atteindre les objectifs ci-dessus, la bobine intégrée d'allumage individuel d'une bougie de moteur thermique à combustion interne et à allumage commandé comprend :
- un boîtier ou cuve ouvert sur le dessus et prolongé, par son fond, par un canon, en partie conducteur, pourvu de moyens d'adaptation d'un capuchon de coopération mécanique, électrique et diélectrique avec la borne de connexion d'une bougie,
- un double corps de bobine tubulaire portant concentriquement un enroulement primaire et, extérieurement à ce dernier, un enroulement secondaire dont une borne est connectée au canon, ledit double corps de bobine étant emboîté sur des pattes d'encliquetage s'élevant à partir du fond du boîtier,
- un chapeau supérieur portant un connecteur branché aux deux bornes de l'enroulement primaire et à la seconde borne de l'enroulement secondaire, ledit chapeau étant encliqueté sur le double corps de bobine,
- une masse feuilletée adaptée sur le boîtier et comportant un barreau central traversant le double corps de bobine intérieurement au bobinage primaire,
- et un enrobage de matière synthétique remplissant le boîtier et noyant le double corps de bobine, les enroulements et le chapeau, hormis le connecteur.

Diverses autres caractéristiques ressortent de la description faite ci-dessous en référence aux dessins annexés qui montrent, à titre d'exemples non limitatifs, des formes de réalisation de l'objet de l'invention.

La **fig. 1** est une élévation partie en coupe d'une bobine intégrée d'allumage individuel conforme à l'invention.

La **fig. 2** est une coupe-élévation prise selon la ligne **II-II** de la **fig. 1**.

La **fig. 3** est une perspective, en partie arrachée, correspondant aux **fig. 1** et **2**.

Les **fig. 4** et **5** sont des perspectives, en partie arrachée, illustrant deux variantes de réalisation d'un des éléments constitutifs de la bobine intégrée.

Les **fig. 1** et **2** montrent une bobine intégrée d'allumage individuel d'une bougie **1** d'un moteur thermique, implantée au fond d'un puits **2** d'une culasse **3** d'un tel moteur. La bobine, désignée dans son ensemble par la référence **4**, est destinée à être montée sur la culasse **3** pour être interposée entre la bougie **1** et un câble d'alimentation **5**, par exemple issu d'un distributeur sélectif **6** du type électronique, alimenté, directement ou indirectement, à partir d'une source de stockage, telle qu'une batterie **7**, ou d'une source de production, telle qu'un alternateur.

Le dispositif **6** est conçu de manière à produire une rupture temporaire d'alimentation de la bobine **4** qui est chargée, à partir d'une alimentation basse tension fournie par le câble **5**, de produire, comme cela est conventionnel, un courant haute tension à la bougie **1** qui comprend, de façon traditionnelle, un fût **8**, ainsi qu'une borne de connexion **9** constituée, de façon habituelle, par exemple par une olive.

La bobine intégrée d'allumage individuel **4** comprend un boîtier ou cuve **10**, de préférence réalisé en une matière plastique appropriée, par exemple en **PBTP** (polybutyléne téréphtalate) obtenu par moulage par injection. Le boîtier **10** comporte un dessus ouvert **11** et un fond **12**, à partir duquel s'étend vers le bas un canon **13** en une matière isolante, pourvu, intérieurement, d'une âme conductrice **14**, telle qu'un barreau métallique se terminant à la partie terminale ouverte du canon **13** par un plot de contact **15**.

Le canon **13** forme, extérieurement et en retrait de son extrêmité ouverte, des moyens **16** d'adaptation pour un capuchon tubulaire **17** de coopération mécanique, électrique et diélectrique avec la bougie **1**. Le capuchon **17** est réalisé en une matière relativement souple, non conductrice, notamment en silicone et représente un élément intermédiaire chargé d'assurer une connexion électrique et une adaptation mécanique, ainsi qu'une étanchéité et protection diélectrique entre le canon **13** et la bougie **1**.

A cette fin, le capuchon **17** forme un embout de recouvrement **18** à même d'être emboîté avec étanchéité sur le fût **8**. Le capuchon **17** comporte intérieurement un conducteur **19**, déformable élastiquement, établissant une liaison électrique certaine entre le plot **15** et la borne **9**. Le conducteur élastique **19** est, avantageusement, constitué par un ressort hélicoïdal travaillant à la compression ou un cylindre en caoutchouc conducteur.

Les moyens **16** peuvent être constitués de plusieurs façons différentes. Avantageusement, ces moyens font intervenir une collerette **20** formée en saillie à la périphérie du canon **13** pour coopérer avec une gorge complémentaire **21** présentée par un logement **22** ménagé dans le capuchon **17** pour permettre l'emboîtement du canon **13**. Dans le cas présent, le logement **22** est prolongé par un alésage cylindrique **23** dans lequel se trouve disposé le conducteur **19** qui est normalement contraint, après montage du capuchon **17** sur la partie terminale du canon **13**, entre le plot **15** et un épaulement interne de butée **24** à même d'être traversé par la borne de connexion **9** de la bougie **1**, après emboîtement de l'embout de recouvrement **18** sur le fût **8** de cette dernière.

Dans une forme de réalisation possible, le canon **13** fait partie intégrante du fond **12** du boîtier **10**. Dans une forme de réalisation préférée, telle qu'illustrée par les **fig. 2** et **3** notamment, le canon **13** est constitué par une pièce indépendante réalisée par injection notamment d'une matière plastique appropriée telle qu'en **PBTP**. Le canon **13** s'étend dans un tel cas, à partir d'un collet **25**, par exemple cylindrique, destiné à être emboîté dans une embase **26** formée par le fond **12** du boîtier ou de la cuve **10**. L'embase **26** est, de préférence, concentrique à une ouverture **27** bordée par un rebord **28** à même de coopérer avec une feuillure **29** formée dans la zone de liaison, entre le canon **13** et le collet **25**. De tels moyens permettent un centrage efficace entre le canon **13** et le boîtier **10**, ainsi que l'établissement d'une liaison étanche, notamment par interposition d'un joint d'étanchéité **30** du type torique par exemple.

Le boîtier **10** contient, intérieurement, un double corps de bobine **35** constitué par un corps de bobine primaire **36**, réalisé en toute matière isolante appropriée, et un corps de bobine secondaire **37** concentrique au premier qu'il entoure. Le corps de bobine primaire porte un enroulement primaire **38**, alors que le corps secondaire **37** porte un enroulement secondaire **39**. Les caractéristiques de section et de longueur, ainsi que d'isolement des enroulements primaire et secondaire doivent être considérés comme relevant de la technique de l'homme de métier. De préférence, les corps **36** et **37** sont réalisés en matière plastique, de manière à pouvoir être enfilés concentriquement et axialement jusque dans une position de butée dans laquelle un encliquetage d'immobilisation axiale intervient, par exemple, par l'intermédiaire d'une saillie périphérique **40** formée par le corps de bobine secondaire **37** et engagé derrière au moins une saillie **41** présentée par le corps de bobine primaire **36**. Ainsi que cela ressort des **fig. 1** et **3**, les corps de bobine sont réalisés sous une forme sensiblement tubulaire sur lesquels les enroulements primaire et secondaire sont établis de façon conventionnelle.

Selon une disposition de l'invention, le double corps de bobine est monté à l'intérieur du boîtier **10**, de manière à être encliqueté sur le fond **12** de ce dernier. Selon une disposition constructive particulièrement avantageuse, l'encliquetage intervient entre des moulures **42** formées par le corps de bobine secondaire **37** et des pattes d'encliquetage **43** s'élevant à partir du fond **12**.

Dans la réalisation préférée de l'invention, les pattes **43** s'élèvent à partir du collet **25** qui forme, par ailleurs, des nervures de butée **44** sur lesquelles viennent prendre appui certaines au moins des ailettes concentriques **45** formées par le corps de bobine secondaire **37**. De cette manière, un encliquetage par enpar engagement dans le sens de la flèche **f**_{**1**} intervient automatiquement entre le double corps de bobine et le boîtier **10**. Un tel encliquetage assure une liaison mécanique ferme et résistante, ainsi qu'un centrage qui peut être complété, notamment par l'existence de portées formées par le corps de bobine primaire **36**, afin de coopérer avec les faces internes correspondantes du boîtier **10**.

La bobine selon l'invention comprend, par ailleurs, un chapeau **50** destiné à être engagé à travers le dessus ouvert **11** pour être adapté sur le double corps de bobine **35**. De préférence, le chapeau **50** comporte un plateau **51** pourvu de pattes d'encliquetage **52** et de nervures de butée **53**, de manière à pouvoir être adapté par encliquetage sur le corps de bobine secondaire, d'une manière analogue à ce qui est décrit précédemment. Les pattes **52** et les nervures **53** coopèrent dans ce sens avec les moulures **42** et certaines au moins des ailettes **45**.

Le chapeau **50** porte un connecteur **60** qui s'élève à partir du plateau **51** pour faire saillie hors du dessus ouvert **11**. Le connecteur **60** est, par exemple, du type à trois lames de connexion **61** dont deux telles que **61a** et **61b** sont branchées aux deux bornes de l'enroulement primaire **38** et dont la troisième **61c** est connectée à l'une des bornes de l'enroulement secondaire **39** dont l'autre borne est raccordée, directement ou indirectement, à l'âme conductrice **14**.

L'ensemble des pièces constitutives ci-dessus est immobilisé à l'intérieur du boîtier **10**, notamment par l'intermédiaire d'un enrobage **62** en matière plastique isolante, coulée pour remplir et noyer le double corps de bobine, ainsi que le plateau **51**.

La bobine est complétée par la présence d'une masse feuilletée **70** traversant le boîtier **10** pour être insérée à l'intérieur du corps de bobine primaire **36**. De façon connue, la masse feuilletée **70** comporte deux boucles de fermeture entourant le boîtier **10** et un barreau central **71** traversant le corps de bobine primaire. La masse est maintenue sur le boîtier par l'intermédiaire d'une ceinture d'agrafage **72**. De préférence, la masse **70** est associée à une semelle **73** formant des pattes **74** de fixation directe ou indirecte sur la culasse **3**.

La **fig. 4** montre un exemple de réalisation de la masse feuilletée **70** sous la forme de deux ensembles **70**_{**1**} et **70**_{**2**} conformés pour être placés face à face et délimiter ensemble le barreau **71** central.

Une variante de réalisation est illustrée par la **fig. 5** dans laquelle la masse feuilletée comprend une carcasse **70**_{**3**} surmoulée dans la cuve **10** et associée à un barreau **71** indépendant, autour duquel est enfilé ou surmoulé le corps primaire **36** de la bobine.

Par les moyens ci-dessus, il devient possible de réaliser, par fabrication en grande série et à un prix de revient intéressant, une bobine intégrée d'allumage individuel dont l'ensemble des éléments constitutifs sont associés par simple encliquetage préalablement à un enrobage dans une matière plastique coulée. Il est, en effet, possible de constituer un ensemble encliqueté comprenant l'enroulement primaire, l'enroulement secondaire, le chapeau et le canon sur lequel ensemble les liaisons électriques peuvent être réalisées positivement, puis de monter, ensuite, cet ensemble dans le boîtier.

Il est aussi possible de réaliser, par surmoulage, le boîtier et la masse feuilletée **70**_{**3**} et de monter ensuite, par encliquetage, l'ensemble précédent.

La constitution du boîtier et du canon **13** permet aussi d'envisager une fabrication spécifique en fonction des longueurs devant être conférées au canon pour respecter les différentes profondeurs de puits susceptibles d'être rencontrées. De cette manière, il est possible de ne réaliser la fabrication du capuchon **17** qu'en une seule longueur, ce qui permet d'abaisser le coût de fabrication en ayant recours à des grandes séries de production à partir d'une matière première dont le prix de base, relativement important, ne peut être compensé qu'au moyen d'une fabrication en très grande série.

L'avantage ci-dessus est plus particulièrement acquis dans le cas de réalisation d'un canon **13** en tant que pièce indépendante du boîtier **10**. En effet, il devient possible de limiter le facteur variable d'adaptation en fonction de la profondeur des puits, à partir de différentes gammes de fabrication de canons **13** de longueur variable qui peuvent toujours être montés et adaptés sur ou dans le boîtier **10** dans des chaînes de fabrication traditionnelles, sans incidence sur les cadences de fabrication de ces dernières.

L'adaptation de la longueur du canon **13** en fonction de la profondeur du puits permet de mettre en oeuvre un capuchon **17** de longueur constante, calculée pour que sa flexion naturelle soit relativement limitée, de manière à obtenir, lors de l'adaptation de la bobine intégrée d'allumage individuel sur la culasse **3**, une certitude d'emboîtement de l'embout **18** sur le fût **8** et de coopération entre le conducteur **19** et l'olive **9**. Les fonctions de coopération mécanique, électrique et diélectrique dévolues au capuchon **17** sont ainsi assumées dans tous les cas, en fournissant une certitude de liaison mécanique et électrique par simple introduction du capuchon **17** à l'intérieur du puits **2**.

## Revendications

1. Bobine intégrée d'allumage individuel d'une bougie de moteur thermique à combustion interne et à allumage commandé, comprenant :
- un boîtier ou cuve (**10**) ouvert sur le dessus (**11**) et prolongé, par son fond (**12**), par un canon, en partie conducteur (**13**), pourvu de moyens (**16**) d'adaptation d'un capuchon (**17**) de coopération mécanique, électrique et diélectrique avec la borne de connexion (**9**) d'une bougie (**1**),
- un double corps de bobine tubulaire (**35**) portant concentriquement un enroulement primaire (**38**) et, extérieurement à ce dernier, un enroulement secondaire (**39**) dont une borne est connectée au canon, ledit double corps de bobine étant emboîté sur des pattes d'encliquetage (**43**) s'élevant à partir du fond du boîtier,
- un chapeau supérieur (**50**) portant un connecteur (**60**) branché aux deux bornes de l'enroulement primaire et à la seconde borne de l'enroulement secondaire, ledit chapeau étant encliqueté sur le double corps de bobine,
- une masse feuilletée (**70**) adaptée sur le boîtier et comportant un barreau central (**71**) traversant le double corps de bobine intérieurement au bobinage primaire,
- et un enrobage (**62**) de matière synthétique remplissant le boîtier et noyant le double corps de bobine, les enroulements et le chapeau, hormis le connecteur.

2. Bobine intégrée d'allumage selon la revendication 1, caractérisée en ce que le canon (**13**) fait partie intégrante du fond (**12**) du boîtier.

3. Bobine intégrée d'allumage selon la revendication 1, caractérisée en ce que le canon (**13**) est constitué par une pièce indépendante emboîtée avec étanchéité par un collet (**25**) qu'elle forme, dans une embase de centrage (**26**) présentée par le fond (**12**) autour d'une ouverture (**27**) de passage du canon.

4. Bobine intégrée d'allumage selon la revendication 3, caractérisée en ce que le collet (**25**) comporte, à l'opposé du canon, des nervures de butée (**44**) et des pattes d'encliquetage (**43**) à même de coopérer, respectivement, avec des ailettes (**45**) et des moulures (**42**) du double corps de bobine.

5. Bobine intégrée d'allumage selon l'une des revendications 1 à 3, caractérisée en ce que le canon (**13**) comprend, intérieurement, une âme conductrice (**14**) et forme en bout une collerette (**20**) extérieure d'insertion dans une gorge complémentaire (**21**) présentée par la surface interne du capuchon (**17**) qui contient, intérieurement, un conducteur (**19**) déformable élastiquement en contact permanent avec l'âme conductrice.

6. Bobine intégrée d'allumage selon la revendication 1, caractérisée en ce que le double corps de bobine (**35**) est constitué par deux corps indépendants (**36** et **37**) emboîtés concentriquement.

7. Bobine intégrée d'allumage selon la revendication 1, caractérisée en ce que le chapeau (**50**) est constitué par un plateau (**51**) dont l'une des faces est surmontée par le connecteur (**60**) et dont l'autre face forme en saillie des nervures de butée (**53**) et des pattes d'encliquetage (**52**) à même de coopérer, respectivement, avec les ailettes et des moulures du double corps de bobine.

8. Bobine intégrée d'allumage selon la revendication 1, caractérisée en ce que la masse feuilletée (**70**) est maintenue sur le boîtier par une ceinture d'agrafage (**72**).

9. Bobine intégrée d'allumage selon la revendication 1, caractérisée en ce que la masse feuilletée (**70**) est intégrée par surmoulage au boîtier (**10**).

10. Bobine intégrée d'allumage selon la revendication 1, 8 ou 9, caractérisée en ce que la masse feuilletée (**70**) est associée à une semelle (**73**) comportant des pattes (**74**) de fixation sur la culasse d'un moteur.

## Patentansprüche

1. Integrierte Spule zum individuellen Zünden einer Zündkerze einer Wärmekraftmaschine mit Innenverbrennung und gesteuerter Zündung, mit:
- einem Gehäuse oder Behälter (10), der an der Oberseite (11) offen und an seinem Boden durch einen zum Teil leitfähigen Schaft (13) verlängert ist, der mit Mitteln (16) zum Anfügen einer Kappe (17) zum mechanischen, elektrischen und dielektrischen Zusammenwirken mit der Anschlußklemme (9) einer Zündkerze (1) versehen ist,
- einem doppelten rohrförmigen Spulenkörper (35), der konzentrisch eine Primärwicklung (38) und außerhalb von dieser eine Sekundärwicklung (39) trägt, von der eine Anschlußklemme an den Schaft angeschlossen ist, wobei besagter doppelter Spulenkörper auf Rastfüße (43) aufgesteckt ist, die sich vom Boden des Gehäuses erheben,
- einer oberen Haube (50), die einen Verbinder (60) trägt, der an die zwei Anschlußklemmen der Primärwicklung und die zweite Anschlußklemme der Sekundärwicklung angeschlossen ist und am doppelten Spulenkörper eingerastet ist,
- einem an das Gehäuse angepaßten geblechten Kern (70), mit einem mittleren Stab (71), der den doppelten Spulenkörper innerhalb der Primärwicklung durchläuft,
- und einer Umhüllung (62) aus Synthetikmaterial, die das Gehäuse füllt und den doppelten Spulenkörper, die Wicklungen und die Haube mit Ausnahme des Verbinders umgibt.

2. Integrierte Zündspule nach Anspruch 1, dadurch gekennzeichnet, daß der Schaft (13) integraler Bestandteil des Bodens (12) des Gehäuses ist.

3. Integrierte Zündspule nach Anspruch 1, dadurch gekennzeichnet, daß der Schaft (13) durch ein unabhängiges Teil gebildet ist, das, durch einen von ihm gebildeten Kragen (25) abgedichtet, in einem Zentriersockel (26) eingesteckt ist, den der Boden (12) um eine Durchgangsöffnung (27) für den Schaft herum aufweist.

4. Integrierte Zündspule nach Anspruch 3, dadurch gekennzeichnet, daß der Kragen (25) vom Schaft abgewandt Anschlagrippen (44) und Rastfüße (43) aufweist, die eingerichtet sind, um mit Flügeln (45) und Stegen (42) des doppelten Spulenkörpers zusammenzuwirken.

5. Integrierte Zündspule nach einem der Ansprüche 1 bis 3, dadurch gekennzeichnet, daß der Schaft (13) im Innern eine leitfähige Seele (14) aufweist und am Ende einen äußeren Kragen (20) zum Einführen in eine komplementäre Nut (21) an der Innenoberfläche der Kappe (17) trägt, die in ihrem Inneren einen elastisch verformbaren Leiter (19) in ständigen Kontakt mit der leitfähigen Seele enthält.

6. Integrierte Zündspule nach Anspruch 1, dadurch gekennzeichnet, daß der doppelte Spulenkörper (35) aus zwei unabhängigen und konzentrisch zusammengesteckten Körpern (36 und 37) besteht.

7. Integrierte Zündspule nach Anspruch 1, dadurch gekennzeichnet, daß die Haube (50) durch eine Platte (51) gebildet ist, wobei über eine von deren Seiten der Verbinder (60) übersteht und die andere Seite vorspringende Anschlagrippen (53) und Einrastfüße (52) bildet, die mit den Flügeln bzw. Stegen des doppelten Spulenkörpers zusammenwirken.

8. Integrierte Zündspule nach Anspruch 1, dadurch gekennzeichnet, daß der geblechte Kern (70) am Gehäuse durch einen Klammergurt (72) gehalten ist.

9. Integrierte Zündspule nach Anspruch 1, dadurch gekennzeichnet, daß der geblechte Kern (70) durch Anformen in das Gehäuse (10) integriert ist.

10. Integrierte Zündspule nach Anspruch 1, 8 oder 9, dadurch gekennzeichnet, daß der geblechte Kern (70) mit einer Fußplatte (73) verbunden ist, die Füße (74) zur Befestigung am Zylinderkopf einer Brennkraftmaschine aufweist.

## Claims

1. Integrated coil for individual ignition of a plug of an internal combustion engine with controlled ignition, comprising:
- a housing or dish (10) open at the top (11) and extended, by its bottom (12), by a partly conducting barrel (13), provided with means (16) for fitting a cover (17) for mechanical, electrical and dielectric cooperation with the connection terminal (9) of a plug (1),
- a double tubular coil body (35) concentrically bearing a primary winding (38) and, outside the latter, a secondary winding (39) of which one terminal is connected to the barrel, said double coil body being fitted on clips (43) rising from the bottom of the housing,
- an upper cap (50) bearing a connector (60) connected to the two terminals of the primary winding and to the second terminal of the secondary winding, said cap being clipped on the double coil body,
- a laminated mass (70) fitted on the housing and comprising a central bar (71) traversing the double coil body inside the primary winding,
- and a coating (62) of synthetic material filling the housing and embedding the double coil body, the windings and the cap, apart from the connector.

2. Integrated ignition coil according to Claim 1, characterized in that the barrel (13) forms an integral part of the bottom (12) of the housing.

3. Integrated ignition coil according to Claim 1, characterized in that the barrel (13) is constituted by an independent piece thightly fitted by a collar (25) which it forms, in a centering base (26) presented by the bottom (12) around an opening (27) for passage of the barrel.

4. Integrated ignition coil according to Claim 3, characterized in that the collar (25) comprises, opposite the barrel, abutment ribs (44) and clips (43) adapted to cooperate, respectively, with fins (45) and mouldings (42) of the double coil body.

5. Integrated ignition coil according to one of Claims 1 to 3, characterized in that the barrel (13) internally comprises a conducting core (14) and forms at the end an outer flange (20) for insertion in a complementary groove (21) presented by the inner surface of the cover (17) which internally contains an elastically deformable conductor (19) in permanent contact with the conducting core.

6. Integrated ignition coil according to Claim 1, characterized in that the double coil body (35) is constituted by two independent bodies (36 and 37) fitted concentrically.

7. Integrated ignition coil according to Claim 1, characterized in that the cap (50) is constituted by a plate (51) of which one of the faces is surmounted by the connector (60) and of which the other face forms projecting abutment ribs (53) and clips (52) adapted to cooperate, respectively, with the fins and mouldings of the double coil body.

8. Integrated ignition coil according to Claim 1, characterized in that the laminated mass (70) is maintained on the housing by a clipping belt (72).

9. Integrated ignition coil according to Claim 1, characterized in that the laminated mass (70) is intergrated by overmoulding with the casing (10).

10. Integrated ignition coil according to Claim 1, 8 or 9, characterized in that the laminated mass (70) is associated with a sole (73) comprising clamps (74) for fixation on the cylinder head of an engine.
